# EUROPÄISCHE PATENTSCHRIFT

(11) **EP 1 468 239 B1**
(45) Veröffentlichungstag und Bekanntmachung des Hinweises auf die Patenterteilung: **02.05.2007**
(21) Anmeldenummer: 02791719.4
(22) Anmeldetag: 26.11.2002
(51) Int. Cl.: F41A 9/70

(54) **PATRONEN-EINSTECKMAGAZIN FÜR EINE HANDFEUERWAFFE**
CARTRIDGE INSERTION MAGAZINE FOR A SMALL ARMS WEAPON
CHARGEUR DE CARTOUCHES D'ARME FEU DE POING

(30) Priorität: 26.11.2001 DE 10157661
(43) Veröffentlichungstag der Anmeldung: 20.10.2004
(73) Patentinhaber: Malindretos, Lars, 47804 Krefeld (DE)
(72) Erfinder: Malindretos, Lars, 47804 Krefeld (DE)
(74) Vertreter: COHAUSZ DAWIDOWICZ HANNIG & SOZIEN
(86) Internationale Anmeldenummer: PCT/EP2002/013293
(87) Internationale Veröffentlichungsnummer: WO 2003/046466

(56) Entgegenhaltungen:
- DE-U- 8 622 202
- US-A- 2 722 865
- US-A- 4 713 902
- US-A- 5 153 359
- US-A- 5 388 360
- "Rifle with a magazine - fitted with a detachable box-shaped magazine" DERWENT, XP002184411 & RU 2 037 130 C (IZHEV MECH WKS) 9. Juni 1995 (1995-06-09)

## Beschreibung

Die Erfindung betrifft ein Patronen-Einsteckmagazin für eine Handfeuerwaffe, insbesondere mit einem Röhrenmagazin und einer Einrichtung, insbesondere einer Wippe/Löffel, die/der die Patronen vom Röhrenmagazin zum Lauf transportiert, um von einem Verschluss in den Lauf bewegt zu werden, wobei die Einrichtung insbesondere Wippe/Löffel der Patronenzufuhreinrichtung aus dem Zwischenraum zwischen dem Röhrenmagazin und dem Schlossblech und/oder aus dem Zwischenraum zwischen dem Lauf und dem Schloss entfernbar ist.

Aus RU-C-2037130, das ein Basis für den Anspruch 1 bildet, ist ein Mechanismus bekannt, der die Verwendung eines Patronen-Einsteckmagazins nach Stand der Technik in einer Waffe erlaubt, die mit Röhrenmagazin und einer Einrichtung, insbesondere einer Wippe/Löffel, die/der die Patronen vom Röhrenmagazin zum Lauf transportiert, um von einem Verschluss in den Lauf bewegt zu werden, wobei die Einrichtung, insbesondere Wippe/Löffel der Patronenzufuhreinrichtung aus dem Zwischenraum zwischen dem Röhrenmagazin und dem Schlossblech klappbar ist. Dabei ist von großem Nachteil, dass diese Schrift zur Ermöglichung der Verwendung von Magazinen nach dem Stand der Technik, waffenseitig eine Führungsfläche (Patronenzuführrampe) vorsieht, um die vom Verschluss aus dem Patronen-Einsteckmagazin entnommene Patronen auf ihrem Weg zum Lauf hin anzuheben und in den Lauf zu führen. Diese Patronenzuführrampe ist für die mit einem Röhrenmagazin ausgestattete, eigentümliche Art der Patronenzufuhr aus dem Röhrenmagazin über die Patronenzuführeinrichtung, insbesondere Wippe/Löffel jedoch stark hinderlich und erhöht das Störungsrisiko beträchtlich. Darüber hinaus wird der Systemkasten und damit der Verschlussweg unnötig lang und die Waffe schwerer.

Aus US-A-5 153 359 ist ein Magazin bekannt, das eine aus der Vorderseite des Magazingehäuses ausgebildete Rampe zur störungsfreien Ausgabe der Patronen auf eine waffenseitig notwendige Führungsfläche (Patronenzuführrampe) aufweist. Nach Art und Lage der Rampe weit unterhalb der Magazinlippen ist eine Anhebung der Patrone bis zum Lauf jedoch weder vorgesehen, noch möglich. Darüber hinaus besteht diese Rampe aus einer Einkerbung bzw. Einpressung der Magazinvorderseite und ragt somit in den Patronenraum des Magazins hinein. Ein Störungsrisiko bezüglich des Verklemmens oder Verfangens von Patronen an der Unterseite, der in den Patronenraum hineinragenden Rampe ist demnach keinenfalls auszuschließen. Desweiteren ist durch diese Konstruktion die Breite der Rampe und damit die Fähigkeit zur Anhebung von Patronen außerordentlich beschränkt, um den für die Patronen im Patronenraum des Magazins verbleibenden Platz nicht zu gering zu machen und damit eine Patronenzufuhr gänzlich zu verhindern.

Der Verschluss einer Waffe muss beim Zünden der Patrone das Patronenlager eines Laufes nach hinten immer vollständig verschließen. Deshalb muss der Verschluss immer größer sein als die hintere Öffnung des Patronenlagers im Lauf. Dadurch ist es zwingend nötig, dass eine Patrone, die von einem Magazin unterhalb des Laufs, die durch eine Vorbewegung des Verschlusses in das Patronenlager im Lauf geführt werden soll, eine Aufwärtsbewegung machen muss, um ins Patronenlager zu gelangen. Da diese Bewegung kontrolliert ablaufen muss, um Störungen im Schießbetrieb zu vermeiden, haben alle Waffen, die für Patronen-Einsteckmagazine eingerichtet sind, an der dem Magazin zugewandten Seite des Patronenlagers des Laufs unterhalb des Laufs am Laufanfang oder am Systemkasten eine Führungsrampe, gegen die der Verschluss die Patrone bei Entnahme aus dem Patronen-Einsteckmagazin drückt und an der die Patrone entlang nach oben in den Lauf geführt wird.

Da bei Waffen, die mit Röhrenmagazinen ausgerüstet sind, ein spezieller Zuführmechanismus, insbesondere eine Wippe/Löffel das Zubringen zum Lauf übernimmt und der Verschluss hier die Patrone an der Wippe/dem Löffel abnimmt und in den Lauf schiebt, der Zuführmechanismus also gleichzeitig die Aufgabe des Zubringers im Patronen-Einsteckmagazin und der Führungsrampe am Lauf übernimmt, entfällt diese Führungsrampe bei allen Waffen, die mit Röhrenmagazinen ausgerüstet sind. Eine feste Führungsrampe am Lauf würde den Systemkasten und den Verschlussweg unnötig verlängern und den Zuführmechanismus in seiner Bewegung stören.

Aufgabe der Erfindung ist es, ein Patronen-Einsteckmagazin zu schaffen, das die Bewegung einer Patrone in Richtung zum Lauf hin unterstützt und die Aufgaben einer fehlenden waffenseitigen Führungsfläche (Patronenzuführrampe) übernimmt.

Diese Aufgabe wird erfindungsgemäß dadurch gelöst, dass am Einsteckmagazin eine Führungsfläche befestigt ist, durch die das vordere Ende der Patrone bei ihrer Bewegung zum Lauf hin entlanggleitbar und nach oben bis in den Lauf bzw. das Patronenlager des Laufs drückbar ist, ohne eine separate Führungsfläche für die Patrone an der Waffe. Somit werden die Patronen vom Verschluss der Waffe bzw. dem Patronenausstoßer des Verschlusses aus dem Magazin, über die magazineigene Führungsfläche, direkt in den Lauf bzw. das Patronenlager des Laufs geführt.

Hierdurch erübrigt sich eine Führungsfläche bzw. Führungsrampe an der Waffe selber vorzusehen, so dass die Abmessungen des Systemkastens und der Verschlussweg gering sein können. Auch wird hierdurch die Konstruktion vereinfacht und der Funktionsablauf sicherer. Ferner wird der Verschleiß der Führungsfläche geringer, da mit jedem Magazin eine neue Führungsfläche zur Verfügung steht.

Zur Bildung der Führungsfläche kann ein Hohlkörper im oder am Magazin angeordnet sein. Hierbei können im Inneren des Hohlkörpers Funktionselemente angeordnet sein, die zur Arretierung des Einsteckmagazins in der Waffe dienen.

Weitere vorteilhafte Ausgestaltungen der Erfindung sind in den Unteransprüchen aufgeführt.

Ausführungsbeispiele der Erfindung sind in den Zeichnungen dargestellt und werden im folgenden näher beschrieben. Es zeigen
- Fig. 1: eine Seitenansicht des Magazins in einer ersten Ausführung
- Fig. 2: eine Seitenansicht des Magazins in einer zweiten Ausführung
- Fig. 3: einen Ausschnitt aus dem Magazin in einer Schrägansicht mit einem die Führungsfläche bildenden Hohlkörper
- Fig. 4: einen Ausschnitt aus dem Magazin in Schrägansicht mit einer eine Ausnehmung aufweisenden Führungsfläche
- Fig. 5: einen senkrechten Schnitt durch die Handfeuerwaffe im Ausschnitt
- Fig. 6: eine Seitenansicht des Magazins in einer dritten Ausführung
- Fig. 7: eine Seitenansicht eines, in drei Abschnitte unterteilten, Zubringers

Die in den Zeichnungen dargestellte Handfeuerwaffe weist einen Lauf (1) auf, der mit einem Patronenlager (2) beginnt, in das die Patronen (3) von einem Verschluss (13) eingeschoben werden. Dieser erhält die Patronen vom Röhrenmagazin (4) durch eine Wippe/Löffel (5), wenn ein Einsteckmagazin (6) nicht eingesteckt ist.
Soll ein Magazin (6) eingesteckt werden, so wird die Wippe/Löffel (5) nach unten aus dem Weg des Magazins (6) geschwenkt, so dass zwischen dem hinteren Ende des Röhrenmagazins (4) und einer Patronenzufuhreinrichtung (5, 7, 15, 16) Platz für das Einsteckmagazin (6) ist.

Der an der Waffe insbesondere am Verschluss (13) der Waffe gelagerte Patronenausstoßer (8) drückt die oberste Patrone (3) aus dem Einsteckmagazin (6) heraus, so dass sie sich dann oberhalb des Magazins (6) befindet und von dem Verschluss (13) erfasst werden kann, der sie in das Patronenlager (2) des Laufs (1) schiebt.

An dem, dem Lauf (1) bzw. dem Patronenlager (2) zugewandten Ende, weist das Einsteckmagazin (6) eine schräge Führungsfläche (Rampe) (9) auf, die zum Patronenlager (2) hin ansteigt und auf der das vordere Ende der Patrone (3) entlanggleitet, wenn die Patrone (3) aus dem Einsteckmagazin (6) ausgestoßen wird. Die Führungsfläche (9) hebt hierbei das vordere Ende der Patrone (3) zum Lauf (1) hin an.

Bei einer vorteilhaften Ausgestaltung der Erfindung ist der Zubringer (17) des Magazins (6) derart gestaltet, dass die Patronen (3) im Magazin (6) eine schräge, zum Lauf (1) hin ansteigende Lage aufweisen, wodurch die Patronen (3) leichter bei ihrer Entnahme aus dem Magazin (6), durch den Patronenausstoßer (8) am Verschluss (13), auf die ihnen durch die Führungsfläche (9) des Körpers (10) zwangsweise auferlegten Bahn zum Lauf (1) hin gebracht werden.
Für Patronen mit Rand kann der Zubringer (17) neben einem ansteigenden Abschnitt (20) mindestens einen, im wesentlichen parallel zum Lauf ausgerichteten Abschnitt (19, 21) aufweisen.

Die Führungsfläche (9) und insbesondere der die Führungsfläche (9) bildende Körper (10) erstreckt sich über die gesamte breite des Magazins (6), ist lösbar und in der Höhe verschieblich einstellbar und feststellbar insbesondere festklemmbar.
Auch die Dicke des Körpers und damit die Länge der Führungsfläche kann je nach Anforderung unterschiedlich gewählt werden.
Nach einem bevorzugten Ausführungsbeispiel weist die Führungsfläche (9) in Gleitrichtung der Patrone (3) das Profil eines offenen Kanals, insbesondere mit Bogen-, Halbkreis-, oder Halbelliptischem Querschnitt auf.

Die Führungsfläche (9) wird von einem Körper (10) gebildet, der hohl sein kann. Im Inneren des Körpers (10) sind im Ausführungsbeispiel nach Fig. 2 Funktionselemente (11) gelagert, die eine lösbare Arretierung des Magazins (6) in der Waffe bewirken. Ist eine massive Ausgestaltungsform des Körpers (10) vorgesehen, kann dieser Rasten/Aussparungen aufweisen, in die waffenseitig montierte Funktionselemente greifen können, die ebenso eine lösbare Arretierung des Magazins (6) in der Waffe bewirken.

Das Magazin (6) kann an mindestens einer der beiden Breitseiten Halterungen (22) aufweisen, unter die waffenseitig montierte Funktionselemente, insbesondere ein Hebel (7), zur lösbaren Arretierung des Magazins (6) greifen können.
Besonders sinnvoll sind solche Halterungen (22), insbesondere aus der, vorzugsweise aus Blech bestehenden, Magazinwand nach außen gebogene Fenster, wenn sie auf einer Ebene mit der rückwärtig am Magazin (6) eingelassenen oder aufgesetzten Rast (24), wie sie im Ausführungsbeispiel nach Fig. 5 zu sehen ist, liegen, sodass die Funktionselemente, insbesondere ein Hebel (7), der in die Rast (24) greift, um das Magazin (6) geführt ist und ebenso unter die Halterungen (22) greift.
Ein auf diese Weise an zwei Enden fixiertes Magazin (6) sitzt besonders fest und sicher in der Waffe und ist dabei genau so schnell aus der Waffe entfernbar, wie ein Ausführungsbeispiel, das nur eine Rast zur Arretierung in der Waffe aufweist, da der Hebel (7) in einer einzigen Richtung bewegt wird. In einem nicht dargestellten Ausführungsbeispiel sind Feder beaufschlagte Funktionselemente in den Systemkasten (14) eingelassen, die senkrecht unter und/oder hinter die Halterung (22) greifen können und ihr Eingreifen durch den Hebel (7) gesteuert wird.

In der Führungsfläche (9) ist in der Ausführung nach Fig. 4 eine Aussparung (12) angeordnet, durch die der Patronenausstoßer (8) des Verschlusses (13) sich hindurchbewegt.

Seitliche Schrägen am Körper (10) sorgen dafür, dass beim Einführen des Magazins (6) in den Systemkasten (14) der Waffe die Patronenhalter (Greifer) des Röhrenmagazins (4) in im Systemkasten (14) vorgesehene Aussparungen gedrückt werden.

### Bezugszeichenliste

- 1: Lauf
- 2: Patronenlager
- 3: Patronen
- 4: Röhrenmagazin
- 5: Wippe/Löffel
- 6: Einsteckmagazin
- 7: Hebel = Steuerelement
- 8: Patronenausstoßer
- 9: Führungsfläche = Rampe
- 10: Körper (mit Führungsfläche 9)
- 11: Funktionselemente
- 12: Aussparung
- 13: Verschluss
- 14: Systemkasten
- 15: Schieber
- 16: Hebel
- 17: Zubringer des Einsteckmagazins
- 18: Zubringerfeder
- 19: Abschnitt des Zubringers des Einsteckmagazins an der dem Lauf abgewandten Seite
- 20: Ansteigender Abschnitt des Zubringers des Einsteckmagazins
- 21: Abschnitt des Zubringers des Einsteckmagazins an der dem Lauf zugewandten Seite
- 22: Halterungen
- 24: Rast

## Patentansprüche

1. Patronen-Einsteckmagazin (6) für eine Handfeuerwaffe, insbesondere mit einem Röhrenmagazin (4) und einer Einrichtung, insbesondere einer Wippe/Löffel (5), die/der die Patronen (3) vom Röhrenmagazin (4) zum Lauf (1) transportiert, um von einem Verschluss (13) in den Lauf (1) bewegt zu werden, wobei die Einrichtung insbesondere Wippe/Löffel (5) der Patronenzufuhreinrichtung (5,7,15,16) aus dem Zwischenraum zwischen dem Röhrenmagazin (4) und dem Schlossblech und/oder aus dem Zwischenraum zwischen dem Lauf (1) und dem Schloss entfernbar ist, **dadurch gekennzeichnet,**
**dass** am Einsteckmagazin (6) eine Führungsfläche (9) befestigt ist, durch die das vordere Ende der Patrone (3) bei ihrer Bewegung zum Lauf (1) hin entlanggleitbar und nach oben bis in den Lauf (1) bzw. das Patronenlager (2) des Laufs (1) drückbar ist, ohne eine separate Führungsfläche für die Patronen (3) an der Waffe.

2. Patronen-Einsteckmagazin nach Anspruch 1,
**dadurch gekennzeichnet, dass** die Führungsfläche (9) sich über die gesamte Magazinbreite erstreckt.

3. Patronen-Einsteckmagazin nach Anspruch 1,
**dadurch gekennzeichnet, dass** die Führungsfläche (9) als eingezogener Bestandteil des Magazinkörpers ausgebildet ist.

4. Patronen-Einsteckmagazin nach einem der vorherigen Ansprüche,
**dadurch gekennzeichnet, dass** die Führungsfläche (9) vertikal verschieblich und/oder verstellbar ist.

5. Patronen-Einsteckmagazin nach einem der vorherigen Ansprüche,
**dadurch gekennzeichnet, dass** die Führungsfläche (9) lösbar mit dem Patronen-Einsteckmagazin (6) verbunden ist und insbesondere in verschiedenen Stärken ausbildbar ist.

6. Patronen-Einsteckmagazin nach einem der vorherigen Ansprüche,
**dadurch gekennzeichnet, dass** die Führungsfläche (9) von einem Hohlkörper (10) gebildet ist.

7. Patronen-Einsteckmagazin nach einem der vorherigen Ansprüche,
**dadurch gekennzeichnet, dass** im Inneren des Hohlkörpers (10) Funktionselemente (11) angeordnet sind, die zur Arretierung des Einsteckmagazins (6) in der Waffe dienen.

8. Patronen-Einsteckmagazin nach einem der vorherigen Ansprüche,
**dadurch gekennzeichnet, dass** das Patronen-Einsteckmagazin (6) an mindestens einer der beiden Breitseiten Aussparungen in der Magazinwand aufweist, in die Greifer ausweichen, die die Patronenabgabe aus dem Röhrenmagazin (4) steuern.

9. Patronen-Einsteckmagazin nach einem der vorherigen Ansprüche,
**dadurch gekennzeichnet, dass** die Führungsfläche (9) eine Aussparung (12) aufweist, durch die der Patronenausstoßer (8) des Verschlusses (13) bewegbar ist.

10. Patronen-Einsteckmagazin nach einem der vorherigen Ansprüche,
**dadurch gekennzeichnet, dass** der die Führungsfläche (9) bildende Körper (10) seitlich Schrägen aufweist, durch die beim Einführen des Magazins in den Systemkasten (14) der Waffe die Patronenhalter (Greifer) des Röhrenmagazins (4) in im Systemkasten (14) vorgesehene Aussparungen drückbar sind.

11. Patronen-Einsteckmagazin nach einem der vorherigen Ansprüche,
**dadurch gekennzeichnet, dass** im Inneren des Körpers (10) Rasten/Aussparungen (24) vorgesehen sind, in die waffenseitig angebrachte Arretierungselemente greifen können.

12. Patronen-Einsteckmagazin nach einem der vorherigen Ansprüche,
**dadurch gekennzeichnet, dass** die Führungsfläche (9) in Gleitrichtung der Patrone (3) als offener Kanal, insbesondere mit bogen-, halbkreisförmigem, oder Halbelliptischem Querschnitt, ausgebildet ist.

13. Patronen-Einsteckmagazin nach einem der vorherigen Ansprüche,
**dadurch gekennzeichnet, dass** der Zubringer (17) des Einsteckmagazins (6) einen ansteigenden Abschnitt (20) und zwei, im Wesentlichen parallel zum Lauf (1) ausgerichteten Abschnitte (19,21) aufweist.

14. Patronen-Einsteckmagazin nach einem der vorherigen Ansprüche,
**dadurch gekennzeichnet, dass** mindestens einer der Abschnitte (19,20,21) als Profil eines offenen Kanals, insbesondere mit bogen-, halbkreisförmigem, oder Halbelliptischem Querschnitt, ausgebildet ist.

15. Patronen-Einsteckmagazin nach einem der vorherigen Ansprüche,
**dadurch gekennzeichnet, dass** sich an der dem Lauf (1) abgewandten Seite eine, die Wand des Einsteckmagazins (6) durchstoßende oder aufgesetzte Rast (24) befindet, in die ein waffenseitig montierter Magazinhaltemechanismus, insbesondere ein Hebel (7) greifen kann.

16. Patronen-Einsteckmagazin nach einem der vorherigen Ansprüche,
**dadurch gekennzeichnet, dass** an mindestens einer der beiden Breitseiten des Einsteckmagazins (6) in dem Lauf (1) zugewandten Bereich, Halterungen (22), insbesondere nach außen gebogene Blechfenster, gegossene oder aufgeschweißte Kanten, kantig geschliffene Schweißpunkte, Teile des Körpers (10) oder mit dem Körper (10) in Verbindung stehende Teile, angebracht sind, unter die ein waffenseitig montierter Magazinhaltemechanismus, insbesondere ein Hebel (7) greifen kann.

17. Patronen-Einsteckmagazin nach einem der vorherigen Ansprüche,
**dadurch gekennzeichnet, dass** die unterschiedlichen Rasten und/oder Halterungen und/oder Funktionselemente (11, 22, 24) des Einsteckmagazins (6) so angeordnet sind, dass das Lösen der Arretierung des Magazins (6) aus der Waffe durch Entriegelungsbewegungen geschieht, die alle in eine Richtung verlaufen.

18. Patronen-Einsteckmagazin nach einem der vorherigen Ansprüche,
**dadurch gekennzeichnet, dass** die unterschiedlichen Rasten und/oder Halterungen und/oder Funktionselemente (11, 22, 24) des Einsteckmagazins (6) so angeordnet sind, dass das Lösen der Arretierung des Magazins (6) aus der Waffe durch Entriegelungsbewegungen geschieht, die in mindestens zwei Richtungen verlaufen.

## Claims

1. Insertable cartridge magazine (6) for a handheld firearm, in particular with a tubular magazine (4) and a device, in particular a rocker arm/scoop (5), that transports the cartridges (3) from the tubular magazine (4) to the barrel (1), in order to be moved by a breechblock (13) into the barrel (1), where the device in particular a rocker arm/scoop (5) of the cartridge feeding device (5, 7, 15, 16) is removable from the separating space between the tubular magazine (4) and the lock plate and/or from the separating space between the barrel (1) and the lock, **characterised in that** to the insertable magazine (6) there is attached a guiding surface (9) by means of which the front end of the cartridge (3) during its movement towards the barrel (1) can slide along and be pushed upwards up to and into the barrel (1) and/or the cartridge store (2) of the barrel (1), without a separate guiding surface for the cartridges (3) on the firearm.

2. Insertable cartridge magazine according to claim 1, **characterised in that** the guiding surface (9) extends across the entire width of the magazine.

3. Insertable cartridge magazine according to claim 1, **characterised in that** the guiding surface (9) is configured as a retracted integral part of the body of the magazine.

4. Insertable cartridge magazine according to one of the preceding claims **characterised in that** the guiding surface (9) is capable of vertical displacement and/or adjustment.

5. Insertable cartridge magazine according to one of the preceding claims **characterised in that** the guiding surface (9) is separably connected with the insertable cartridge magazine (6) and in particular can be configured in various thicknesses.

6. Insertable cartridge magazine according to one of the preceding claims **characterised in that** the guiding surface (9) is formed from a hollow body (10).

7. Insertable cartridge magazine according to one of the preceding claims **characterised in that** in the interior of the hollow body (10) there are arranged functional elements (11) that serve to lock the insertable magazine (6) in the firearm.

8. Insertable cartridge magazine according to one of the preceding claims **characterised in that** the insertable cartridge magazine (6) exhibits in the magazine wall, in at least one of the two widths, recesses into which grippers retract which guide the cartridge delivery from the tubular magazine (4).

9. Insertable cartridge magazine according to one of the preceding claims **characterised in that** the guiding surface (9) exhibits a recess (12) through which the cartridge ejector (8) of the breechblock (13) can move.

10. Insertable cartridge magazine according to one of the preceding claims **characterised in that** the body (10) forming the guiding surface (9) exhibits lateral chamfers by means of which during the introduction of the magazine into the system box (14) of the firearm the cartridge holders (grippers) of the tubular magazine (4) can be pushed into recesses provided in the system box (14).

11. Insertable cartridge magazine according to one of the preceding claims **characterised in that** in the interior of the body (10) there are provided notches/recesses (24) into which locking elements mounted on the firearm can grip.

12. Insertable cartridge magazine according to one of the preceding claims **characterised in that** the guiding surface (9) is configured in the sliding direction of the cartridge (3) as an open channel, in particular with arc-shaped, semi-circular or semi-elliptical cross-section.

13. Insertable cartridge magazine according to one of the preceding claims **characterised in that** the feeder (17) of the insertable magazine (6) exhibits a rising section (20) and two sections (19, 21) aligned essentially parallel to the barrel (1).

14. Insertable cartridge magazine according to one of the preceding claims **characterised in that** at least one of the sections (19, 20, 21) is configured as a profile of an open channel, in particular with arc-shaped, semi-circular or semi-elliptical cross-section.

15. Insertable cartridge magazine according to one of the preceding claims **characterised in that** on the side facing towards the barrel (1) there is present a notch (24) that penetrates through or is surface-mounted on the wall of the insertable magazine (6), into which a magazine holding mechanism mounted on the firearm, in particular a lever (7), can grip.

16. Insertable cartridge magazine according to one of the preceding claims **characterised in that** on at least one of the two widths of the insertable magazine (6) in the region facing towards the barrel (1) there are mounted attachments (22), in particular outwardly bent plate windows, cast or welded-on edges, welded points ground to an edge, parts of the body (10) or parts connected to the body (10), under which a magazine holding mechanism mounted on the firearm, in particular a lever (7) can grip.

17. Insertable cartridge magazine according to one of the preceding claims **characterised in that** the various notches and/or attachments and/or functional elements (11, 22, 24) of the insertable magazine (6) are so arranged that the release of the locking of the magazine (6) from the firearm occurs by means of unlatching movements that all proceed in one direction.

18. Insertable cartridge magazine according to one of the preceding claims **characterised in that** the various notches and/or attachments and/or functional elements (11, 22, 24) of the insertable magazine (6) are so arranged that the release of the locking of the magazine (6) from the firearm occurs by means of unlatching movements that proceed in at least two directions.

## Revendications

1. Chargeur de cartouches (6) pour une arme à feu de poing, en particulier avec un chargeur tubulaire (4) et un dispositif, notamment un culbuteur (5), qui transporte les cartouches (3) du chargeur tubulaire (4) en direction du canon (1), pour pouvoir être déplacées d'une culasse (13) dans le canon (1), le dispositif, en particulier le culbuteur (5), du système d'alimentation en cartouches (5, 7, 15, 16) pouvant être retiré de l'espace intermédiaire entre le chargeur tubulaire (4) et la tôle de culasse et/ou de l'espace intermédiaire entre le canon (1) et la culasse, **caractérisé en ce que**,
une surface de guidage (9) est fixée sur le chargeur (6), surface le long de laquelle peut glisser l'extrémité avant de la cartouche (3) lors de son déplacement en direction du canon (1) et être pressée vers le haut jusque dans le canon (1) ou le support de cartouches (2) du canon (1), sans surface de guidage séparée pour les cartouches (3) sur l'arme.

2. Chargeur de cartouches suivant la revendication 1, **caractérisé en ce que** la surface de guidage (9) s'étend sur la totalité de la largeur du chargeur.

3. Chargeur de cartouches suivant la revendication 1, **caractérisé en ce que** la surface de guidage (9) est réalisée sous forme de composant renfoncé du corps de chargeur.

4. Chargeur de cartouches suivant l'une des revendications précédentes, **caractérisé en ce que** la surface de guidage (9) est mobile et/ou ajustable dans la direction verticale.

5. Chargeur de cartouches suivant l'une des revendications précédentes, **caractérisé en ce que** la surface de guidage (9) est assemblée de façon amovible avec le chargeur de cartouches (6) et est en particulier réalisable dans des épaisseurs différentes.

6. Chargeur de cartouches suivant l'une des revendications précédentes, **caractérisé en ce que** la surface de guidage (9) est formée par un corps creux (10).

7. Chargeur de cartouches suivant l'une des revendications précédentes, **caractérisé en ce que** des éléments fonctionnels (11), qui servent à bloquer le chargeur (6) dans l'arme, sont disposés dans l'intérieur du corps creux (10).

8. Chargeur de cartouches suivant l'une des revendications précédentes, **caractérisé en ce que** le chargeur de cartouches (6) comporte, sur au moins l'un des deux côtés larges, des évidements dans la paroi du chargeur, dans lesquels se déportent des griffes qui commandent la distribution des cartouches hors du chargeur tubulaire (4).

9. Chargeur de cartouches suivant l'une des revendications précédentes, **caractérisé en ce que** la surface de guidage (9) comporte un évidement (12), au travers duquel peut se déplacer l'éjecteur de cartouches (8) de la culasse (13).

10. Chargeur de cartouches suivant l'une des revendications précédentes, **caractérisé en ce que** le corps (10), formant la surface de guidage (9), comporte latéralement des chanfreins par lesquels, lors de l'introduction du chargeur dans le coffret (14) de l'arme, les supports de cartouches (griffes) du chargeur tubulaire (4) peuvent être pressés dans des évidements prévus dans le coffret (14).

11. Chargeur de cartouches suivant l'une des revendications précédentes, **caractérisé en ce que** des crans/évidements (24), dans lesquels peuvent s'engager des éléments d'arrêt montés du côté arme, sont prévus dans l'intérieur du corps (10).

12. Chargeur de cartouches suivant l'une des revendications précédentes, **caractérisé en ce que** la surface de guidage (9) est configurée dans la direction de glissement de la cartouche (3) sous forme de canal ouvert, en particulier avec une section transversale en forme d'arc, de demi-cercle ou semi-elliptique.

13. Chargeur de cartouches suivant l'une des revendications précédentes, **caractérisé en ce que** l'apport (17) du chargeur (6) comporte une section ascendante (20) et deux sections (19, 21) orientées de façon essentiellement parallèle au canon (1).

14. Chargeur de cartouches suivant l'une des revendications précédentes, **caractérisé en ce qu'**au moins l'une des sections (19, 20, 21) est configurée sous forme de profil d'un canal ouvert, en particulier avec une section transversale en forme d'arc, de demi-cercle ou semi-elliptique.

15. Chargeur de cartouches suivant l'une des revendications précédentes, **caractérisé en ce qu'**un cran (24), placé sur la paroi du chargeur (6) ou passant au travers de cette dernière, se situe sur le côté opposé au canon (1), cran dans lequel peut agir un mécanisme de retenue du chargeur monté côté arme, en particulier un levier (7).

16. Chargeur de cartouches suivant l'une des revendications précédentes, **caractérisé en ce que** sont montées, au moins sur l'un des deux côtés larges du chargeur (6), dans la zone tournée vers le canon (1), des fixations (22), en particulier des fenêtres de tôle pliées vers l'extérieur, des arêtes moulées ou soudées, des points de soudure rectifiés côté arêtes, des parties du corps (10) ou des parties en liaison avec le corps (10), fixations au-dessous desquelles peut agir un mécanisme de retenue de chargeur monté côté arme, en particulier un levier (7).

17. Chargeur de cartouches suivant l'une des revendications précédentes, **caractérisé en ce que** les crans et/ou fixations et/ou éléments fonctionnels (11, 22, 24) différents du chargeur (6) sont disposés de sorte que le déblocage de l'arrêt du chargeur (6) hors de l'arme s'effectue par des mouvements de déverrouillage, qui s'étendent tous dans une direction.

18. Chargeur de cartouches suivant l'une des revendications précédentes, **caractérisé en ce que** les crans et/ou fixations et/ou éléments fonctionnels (11, 22, 24) différents du chargeur (6) sont disposés de sorte que le déblocage de l'arrêt du chargeur (6) hors de l'arme s'effectue par des mouvements de déverrouillage, qui s'étendent dans au moins deux directions.
